# EUROPÄISCHE PATENTSCHRIFT

(11) **EP 0 011 834 B1**
(45) Veröffentlichungstag und Bekanntmachung des Hinweises auf die Patenterteilung: **11.11.1981**
(21) Anmeldenummer: 79104671.7
(22) Anmeldetag: 23.11.1979
(51) Int. Cl.: F22B 1/06, F28D 7/02, F28F 9/00

(54) **Flüssigmetall-beheizter Dampferzeuger mit integrierter Zwischenüberhitzung**
Liquid-metal heated steam generator with integrated reheater
Générateur de vapeur avec résurchauffeur intégré, chauffé par un métal liquide

(30) Priorität: 27.11.1978 DE 2851197
(43) Veröffentlichungstag der Anmeldung: 11.06.1980
(73) Patentinhaber: INTERATOM Internationale Atomreaktorbau GmbH, D-5060 Bergisch Gladbach 1 (DE)
(72) Erfinder: Jansing, Walter, D-5060 Bergisch Gladbach 1 (DE); Vinzens, Kurt Dr., D-5063 Overath-Immekeppel (DE)
(74) Vertreter: Mehl, Ernst, Dipl.-Ing.

## Beschreibung

Die vorliegende Erfindung betrifft einen Dampferzeuger nach dem Oberbegriff des 1. Anspruchs.

Um den Gesamtwirkungsgrad von Dampfkraftanlagen zu steigern, ist es zweckmäßig, den im Hoch- und Mitteldruckteil einer Dampfturbine bereits entspannten und abgekühlten Dampf durch sogenannte Zwischenüberhitzung erneut zu überhitzen. Bei mit Flüssigmetall, wie z.B. Natrium, gekühlten Kernreaktoren, die gegenüber den konventionell beheizten Dampfkraftanlagen erheblich höhere Anforderungen in bezug auf Sicherheit und Zuverlässigkeit haben, hat man bisher entweder diese Zwischenüberhitzung vermieden oder in getrennten Apparaten eingebaut, die auf der Seite des heißen Flüssigmetalls zu den Überhitzern parallel geschaltet sind. Kernreaktoranlagen, die gegenüber den konventionell beheizten Anlagen oft erheblich größere Leistungen aufweisen, sollen nicht nur mit hoher Verfügbarkeit und hohem Gesamtwirkungsgirad Strom erzeugen ; bei einem immerhin möglichen Störfall soll die vom Kernreaktor abgegebene Wärme abgeleitet werden können, ohne daß der Kernreaktor die für ihn geeigneten Betriebstemperaturen wesentlich überschreitet. Daher hat man sich bisher bemüht, Apparate unterschiedlicher Art, wie z.B. Überhitzer und Zwischenüberhitzer zu trennen, damit diese bei Störfällen sich nicht gegenseitig in Mitleidenschaft ziehen und unabhängig voneinander betrieben werden können. Diese getrennte Bauweise führt aber gerade bei flüssigmetallgekühlten Kernenergieanlagen zu einem erheblichen Aufwand für Rohrleitungen, Isolierung und Sicherheitseinrichtungen, ganz abgesehen von dem zusätzlichen Raumbedarf, der gerade bei Kernenergieanlagen mit hohen Kosten verbunden ist.

In der DE-A 24 48 832 ist bereits ein FlüssigmetalllWasser-Wärmetauscher als Dampferzeuger für Kernenergieanlagen beschrieben. Mehrere senkrechte Rohrbündel, die jeweils von einem oben und unten offenen Mantel umgeben sind, sind in einem Behälter nach oben auswechselbar angeordnet. Da das heiße Flüssigmetall im Gegenstrom zum Wasser bzw. Dampf geführt ist, ist hier bereits eine kompakte Anordnung möglich, bei der die einzelnen Rohrbündel im Schadensfall schnell und mit geringem Aufwand ausgewechselt werden können. Eine Zwischenüberhitzung des Dampfes mit heißem Flüssigmetall ist bei dieser Anordnung noch nicht vorgesehen.

Aufgabe der vorliegenden Erfindung ist ein flüssigmetall-beheizter Dampferzeuger, der im ganzen wirtschaftlicher ist als die bisherigen. Diese Wirtschaftlichkeit soll erreicht werden :
1) in bezug auf den thermischen Wirkungsgrad der Dampfanlage durch Zwischenüberhitzung des Dampfes mit heißem Flüssigmetall,
2) in bezug auf die Anlagekosten durch Integration des Zwischenüberhitzers in den ohnehin vorhandenen Dampferzeuger-Behälter,
3) in bezug auf Betriebskosten durch erleichterte Inspektion und Reparatur, sowie durch redundante Aufhängung der Dampferzeugerbündel.

Zur Lösung dieser Aufgabe wird ein Dapferzeuger nach dem 1. Anspruch vorgeschlagen. Es war bisher üblich, die mit flüssigem Metall beheizten Dampferzeuger möglichst kompakt zu bauen und ohne große Zwischenräume zwischen Heizflächen unterschiedlicher Art, weil das Volumen dieser Behälter zunächst direkt deren Preis beeinflußt und außerdem indirekt über die Vergrößerung des Flüssigmetallvolumens auch den Preis der Gesamtanlage einschließlich der Nebenanlagen erhöht. Die von diesem Grundprinzip abweichenden erfindungsgemäßen horizontalen Zwischenräume zwischen einzelnen Rohrbündeln unterschiedlicher und gleicher Art haben aber, obwohl sie wertvollen Raum verbrauchen, erhebliche Vorteile für den Betrieb, für Inspektion und Reparatur der Wärmetauscher. Innerhalb dieser Zwischenräume werden diejenigen Bauteile angeordnet, die
1) in regelmäßigen Abständen geprüft und überwacht werden müssen,
2) die zur Überprüfung der übrigen Bauteile notwendig sind und
3) die für die anderen Bauteile eine Gefahr darstellen könnten.

In diesen Zwischenräumen werden ₉'_{R}n die bei langen Wärmetauscherrohren notwendigerweise vorhandenen Schweißnähte, und zwar mit erheblichem Abstand von anderen Bauteilen, angeordnet. Es hat sich herausgestellt, daß die immerhin möglichen Schäden an Flüssigmetall-Wasser-Wärmetauschern fast ausschließlich an den zwangsläufig vorhandenen Schweißnähten der Wärmetauscherrohre auftreten. Wenn man nun diese Schweißnähte ganz bewußt in die Zwischenräume zwischen den einzelnen Rohrbündeln legt, dann kann man sie dort besser als in einem engen Rohrbündel überprüfen und gegebenenfalls ausbessern. Außerdem hat die Anordnung dieser Schweißnähte in einem freien Zwischenraum mit Abstand von anderen Bauteilen einen weiteren wesentlichen Vorteil für den Betrieb der Gesamtanlage. Auch kleinste Undichtigkeiten an einem Wasser oder Dampf enthaltenden Rohr innerhalb eines Flüssigmetallbehälters führen erfahrungsgemäß nach kurzer Zeit zu einem größeren Schaden, weil der unter hohem Druck austretende Wasserdampf im Flüssigmetall eine flammenähnliche Gestalt annimmt und durch die chemische Reaktion zwischen Wasser und Flüssigmetall zu hohen und örtlich eng begrenzten Temperaturen führt. Zusammen mit der hohen Geschwindigkeit des unter hohem Druck austretenden Dampfes werden benachbarte Bauteile durch diese flammenähnlichen Erscheinungen sehr schnell zerstört.

Durch die erfindungsgemäße Anordnung von horizontalen Zwischenräumen zwischen den Rohrbündeln und die Anordnung aller Schweißnähte in diesen Zwischenräumen kann man mit hoher Wahrscheinlichkeit sicherstellen, daß in den Rohrbündeln selbst keine Schäden mehr auftreten. Unter dieser Voraussetzung ist es möglich, im gleichen Behälter nicht nur Verdampfer- und Überhitzersondern auch Zwischen- überhitzerrohrbündel anzuordnen, weil hier kei ne gegenseitigen Störungen mehr zu erwarten sind.

Der Dampferzeuger nach dem 2. Anspruch bringt zwei weitere Vorteile für Betrieb und Überwachung. Gegenüber der bisher bekannten Aufhängung eines gesamten Wärmetauscher-Rohrbündels am oberen Ende des Behälters wird durch die vorgeschlagene Anordnung mehrerer Tragkonstruktionen zwischen den einzelnen Rohrbündeln zunächst sichergestellt, daß jede einzelne Tragkonstruktion wesentlich weniger belastet ist, weil sie nur einen Teil des Gesamtrohrbündels tragen muß. Durch die vorgeschlagene Doppelfunktion einer Tragkonstruktion, nämlich einerseits im Normalfall das darunterliegende Rohrbündel und andererseits bei Ausfall einer darüberliegenden Tragkonstruktion auch das darüberliegende Rohrbündel zu tragen, wird die Zuverlässigkeit der Gesamtkonstruktion erhöht.

Die im 3. Anspruch vorgeschlagene Verteilerkonstruktion vermeidet einerseits unzulässige Spannungen durch unterschiedliche Ausdehnung von Fallrohr und Zentralrohr mit den Rohrböden und bewirkt andererseits eine gleichmäßige Anströmung aller, über den Umfang des Behälters verteilten Wendelrohre. Außerdem wird durch die exzentrische Anordnung des einzigen Fallrohres und durch die schraubenlinienartige Form der Verteilerrohre die Mitte des Zentralrohres freigehalten für fernbediente Inspektions-und Reparaturgeräte.

Die Anordnung nach dem 4. Anspruch erfüllt zwei gegensätzliche Forderungen. Einerseits sollen die Unterverteiler und der darunterliegende Raum für fernbediente Inspektions- und Reparaturgeräte zugänglich sein ; andererseits sollen sich die über den Umfang gleichmäßig verteilten Unterverteiler bei einem etwaigen Abreißen eines derselben gegenseitig aufeinander abstützen, damit keine Sekundärschäden an anderen Bauteilen auftreten können. Die erfindungsgemäße, mit geringem Abstand von dem Böden der Unterverteiler angeordnete Stützkonstruktion ist oben und unten offen und daher schon für Geräte frei durchgängig. Außerdem kann sie aber auch mit einer einfachen Vorrichtung nach oben, gegebenenfalls auch nach unten ausgebaut werden.

Die im 5. Anspruch vorgeschlagene Anordnung soll ebenfalls größere Folgeschäden nach einem Schaden am Fallrohr vermeiden. Das vorgeschlagene Doppelrohr soll das untere Ende dieses Fallrohres festhalten, falls es durch Rückstoßkräfte seines Bodens oder aus einem vollständig abgerissenen Verteilerrohr in Bewegung gerät.

Der im 6. Anspruch vorgeschlagene Sammler soll zahlreiche Wendelrohre zusammenfassen. Da diese langen Wendelrohre in regelmäßigen Abständen von innen mit langen flexiblen Sonden geprüft werden müssen, sollen die Wendelrohre von oben mit einem Manipulator zugänglich sein. Damit nun ein solcher Manipulator alle Rohrenden von einem Punkt aus in Richtung der Rohrachse erreichen kann, wird erfindungsgemäß vorgeschlagen, diese Rohrenden nicht wie bisher in eine ebene Rohrplatte sondern in einen Teil einer Kugelfläche einzuschweißen. Auf diese Weise kann man allein durch Rotation des entsprechenden Manipulators alle Rohrenden erreichen, die auf einer Kreisbahn liegen und durch Veränderung des Winkels zwischen Manipulatorachse und Sammlerachse die jeweils benachbarte Kreisbahn von Rohrenden erreichen.

Die Anordnung nach dem 7. Anspruch schlägt eine Konstruktion vor, die unzulässige Wärmespannungen durch unterschiedliche Ausdehnung von Behälter und Zentralrohr vermeidet, die dennoch einen leichten Ausbau des Zentralrohres mit den daran befestigten Wendelrohren nach oben gestattet und die das untere Ende des Zentralrohres gegen unzulässige horizontale Belastungen, beispielsweise bei einem Erdbeben, schützt.

Die Ausgestaltung nach dem 8. Anspruch erlaubt bei Reparaturarbeiten durch Beaufschlagen der Wendelrohre mit einem geringen Druck ein restloses Entfernen des Wassers aus ihnen und aus den an der tiefsten Stelle gelegenen Unterverteilern.

Die Figuren 1 bis 4 zeigen ein mögliches Ausführungsbeispiel der Erfindung, und zwar
Fig. 1 den unteren, und
Fig. 2 den oberen Teil eines Längsschnittes durch den Dampferzeuger,
Fig. 3 die Aufsicht auf denselben,
Fig. 4 einen weiteren Längsschnitt in verkleinertem Maßstab,
Fig. 5 einen Schnitt entsprechend der Linie III-IV der Fig. 1 in vergrößertem Maßstab,
Fig. 6 in vergrößertem Maßstab die Einzelheit X der Fig. 1.

Der Dampferzeuger ist in einem Behälter 1 angeordnet, der von flüssigem Sekundär-Natrium durchströmt wird, das in einem hier nicht gezeigten Natrium/Natrium-Zwischenwärmetauscher durch das als Kühlmittel für einen Kernreaktor benutzte Primärnatrium aufgeheizt wird und durch einen Stutzen 2 ein- und durch einen weiteren Stutzen 3 austritt. Im Inneren des Behälters 1 ist ein unten geschlossenes Zentralrohr 4 angeordnet, und zwischen beiden eine Anzahl von zu Bündeln 5 zusammengefaßten Wärmetauscherrohren, von denen in bekannter Weise die unteren zur Dampferzeugung und die oberen zur Überhitzung verwendet werden und die jeweils einen Sektor des Zwischenraumes einnehmen. Das Speisewasser wird durch ein Fallrohr 6 herangeführt, das im Inneren des mit Luft oder einem Inertgas gefüllten Zentralrohres 4 angeordnet ist, wodurch die Gefahr einer Reaktion zwischen Wasser und Natrium bei Lecks im Fallrohr ausgeschaltet ist. Das Fallrohr 6 endet in einem Verteiler 7, von dem im Beispiel vier zum Ausgleich von Wärmedehnungen gewendelte Rohrleitungen 8 zu Unterverteilern 9 mit einem etwa halbkugelförmigen Boden und einer Rohrplatte 10 führen, in die die einzelnen Dampferzeugerrohre 11 eingeschweißt sind. Die beim etwaigen Abreißen einer der Rohrleitungen 8 vom Verteiler 7 auftretenden Rückstoßkräfte werden durch ein letzteren umgebendes Doppelrohr 12 aufgenommen. Bei ähnlichen Schäden an den Unterverteilern 9 stützen sich diese auf eine ausbaubare Konstruktion 13, die im Grundriß etwa sternförmig (linke Hälfte der Fig. 5) oder kreisförmig (rechte Hälfte) die zwischen den Unterverteilern entstehenden Leerräume ausfüllt. Von den Unterverteilern 9 führen absperrbare Ablaßleitungen 30 zu einer ringförmigen Sammelleitung 31 ; über eine im Zentralrohr 4 geführte weitere Leitung 32 können so alle Rohrbündel 5 von Wasser entleert werden. Das Zentralrohr 4 ist an seinem unteren Ende gleitend in einer am Behälter 1 befestigten Zentrierung 14 gelagert; ferner weist es ein inneres Rohr 34 und eine im Betrieb durch eine Berstscheibe 15 verschlossene Öffnung auf, durch die der bei einer Natrium-Wasser-Reaktion im Dampferzeuger auftretende Überdruck abgebaut wird und die Reaktionsprodukte über das Zentralrohr 4 zu einer hier nicht dargestellten Abscheidevorrichtung gelangen können. Alternativ hierzu kann ein ebenfalls mit einer Berstscheibe verschlossener Stutzen 35 (gestrichelt gezeichnet) angeordnet werden, wenn ein Abblasen der Reaktionsprodukte in den inertisierten Raum um den Dampferzeuger möglich ist. Die einzelnen Rohrbündel 5 sind der Höhe nach durch kurze Abschnitte 16 voneinander getrennt, in denen die Rohre gerade verlaufen, wodurch bessere Inspektions- und Reparaturmöglichkeiten geschaffen werden ; die notwendigen Schweißverbindungen zwischen einzelnen Teilen der Rohre 11 werden in diese Abschnitte gelegt. Zwischen den Rohrbündeln 5 und der Wand des Behälters 1 ist noch ein Mantel 17 mit thermischer Isolierung angeordnet, der dem Schutz ersterer vor der bei einer Natrium-Wasser-Reaktion auftretenden Flamme und der Strömungsführung dient. Zu Reparaturzwecken können die Rohrbündel 5 mit dem Mantel 17 zusammen nach oben aus dem Behälter ausgebaut werden (nach Lösen der Verbindungen zur Rohrplatte 10), ebenso wie das Fallrohr 6, Verteiler 7, Rohrleitungen 8 und Unterverteiler 9 durch das Zentralrohr 4 ausgebaut werden können.

Im oberen Teil des Behälters 1 ist (s. Fig. 2) zwischen diesem und dem Mantel 17 eine wabenartig aufgebaute und dadurch die Konvektion hindernde Konstruktion 18 angebracht, über die die Temperaturspanne zwischen Natriumein- und -austritt abgebaut wird. Auf diese kann verzichtet werden, wenn Natriumein- und -austritt genügend weit auseinanderliegen, wie in Fig. 4 mit der gestrichelt eingezeichneten alternativen Lage des Austrittstutzens 3 angedeutet. Am oberen Ende des Wärmetauschers enden die Überhitzerrohre in weiteren Rohrplatten 19, von denen aus jeweils eine Dampfleitung 20 ihren Anfang nimmt. Im Überhitzerbereich sind die Rohrbündel 5 durch größere Steigung ihrer Rohre 11 so ausgestaltet, daß auf ihrer Außenseite Raum geschaffen wird für weitere Rohrbündel 21, die aus weiteren Rohren 22 aufgebaut sind, in denen der Dampf zwischenüberhitzt wird. Selbstverständlich können sich bei Bedarf die Zwischenüberhitzer-Rohrbündel 21 auch über die gesamte Höhe des Dampferzeugers erstrecken. Sie sind so ausgelegt, daß die Natriumtemperaturen in diesen Bündeln denjenigen möglichst gleich sind, die in den auf gleicher Höhe befindlichen Dampferzeuger/Überhitzerbündeln herrschen. Die Zudampfleitung ist mit 23, die Abdampfleitung mit 24 bezeichnet. Beide enden in je einem Rohrboden 25 in einem Verteiler bzw. Sammler 27, der Teil einer Kugeloberfläche ist, so daß eine etwa im Punkt 26 schwenkbar angebrachte Sonde (hier nicht gezeichnet) leicht und mit einem Minimum an Bewegungsaufwand in die einzelnen Rohre 22 eingeführt werden kann.

Die einzelnen Rohrbündel 5 bzw. 21 sind in bekannter Weise an Stangen 33 von Konsolen 28 am Mantel 17 abgehängt (s. Fig. 6). Die Konsolen 28 sind so ausgebildet, daß beim Abreißen der Stangen 33 eines Rohrbündels dieses sich auf der nächstniedrigeren Konsole abstützt.

## Patentansprüche

1. Flüssigmetall-beheizter Wendelrohr-Dampferzeuger mit einem am unteren Ende geschlossenen Zentralrohr (4) in einem Behälter (1), welches ein oder mehrere Fallrohre (6) für Speisewasser enthält, wobei die Wendelrohrbündel (5) von einem zwischen dem Behälter (1) und dem Zentralrohr (4) angeordneten Mantel (17) umgeben sind, dadurch gekennzeichnet, daß mehrere Wendelrohrbündel (5) übereinander angeordnet sind mit horizontalen Zwischenräumen (16), in denen die Rohre (11) gerade verlaufen, und daß der Mantel (17) weitere Rohrbündel (21) mit Zwischenüberhitzerrohren (22) enthält.

2. Dampferzeuger nach Anspruch 1 mit in den Zwischenräumen (16) zwischen den Rohrbündeln (5) angeordneten Konsolen (28), dadurch gekennzeichnet, daß die Wendelrohrbündel (5) an den Konsolen (28) aufgehängt sind und sich beim Ausfall einer Aufhängung an den darunterliegenden Konsolen (28) abstützen.

3. Dampferzeuger nach Anspruch 1 mit folgenden Merkmalen :
a) Am unteren Ende (7) des Speisewasser-Fallrohres (6) sind mehrere Verteilerrohrleitungen (8) übereinander angeschlossen,
b) diese Verteilerrohrleitungen (8) sind wendelförmig ineinander angeordnet,
c) die anderen Enden dieser Verteilerrohrleitungen (8) münden in über den Umfang verteilten Unterverteilern (9) für die Wendelrohrbündel (5).

4. Dampferzeuger nach Anspruch 3 mit mehreren über den Umfang verteilten zylindrischen Unterverteilern (9) mit nach außen gerichtetem Rohrboden für die Wendelrohre und nach innen gerichtetem abgerundeten Boden mit folgenden Merkmalen :
a) Zwischen den abgerundeten Böden der Unterverteiler (9) ist eine Stützkonstruktion (13) angeordnet.
b) Diese Stützkonstruktion (13) hat nur geringe Abstände von den abgerundeten Böden der Unterverteiler (9).

5. Dampferzeuger nach Anspruch 3 mit folgenden Merkmalen :
a) Das untere Ende (7) des Speisewasser-Fallrohres (6) ist mit geringem Abstand von einem an seinem unteren Ende geschlossenen Doppelrohr (12) umgeben,
b) dieses Doppelrohr (12) ist an der Innenseite des Zentralrohres (4) befestigt.

6. Dampferzeuger nach Anspruch 1, wobei die Wendelrohre (5) in Rohrböden von Sammlern (27) münden, mit folgenden Merkmalen :
a) Die Sammler (27) sind rotationssymmetrisch zur angrenzenden Sammelleitung (23, 24) angeordnet ;
b) die Rohrböden (25) sind Teil von Kugelflächen.

7. Dampferzeuger nach Anspruch 1 mit folgendem Merkmal :
Das Zentralrohr (4) ruht an seinem unteren Ende in senkrechter Richtung gleitend in einer Zentrierung (14) am Boden des Behälters (1).

8. Dampferzeuger nach Anspruch 4 mit folgenden Merkmalen :
a) Jeder Unterverteiler (9) ist mit einer Entleerungsleitung (30) versehen.
b) Die Entleerungsleitungen sind einzeln oder zusammengefaßt (31) im Zentralrohr (4) nach ober geführt.

## Claims

1. A helical tube steam generator which is heated by liquid metal comprising a central pipe (4) in a container (1), said pipe being sealed at its lower end and containing one or more down pipes (6) for feed water, wherein helical tube groups (5) are surrounded by a casing (17) which is arranged between the container (1) and the central pipe (4), characterised in that a plurality of helical tube groups (5) are arranged one above the other with horizontal interspaces (16) in which the tubes (11) run in a straight line, and that the casing (17) contains further tube groups (21) which comprise intermediate superheating tubes (22).

2. A steam generator as claimed in Claim 1 having brackets (28) arranged in the interspaces (16) between the tube groups (5), characterised in that the helical tube groups (5) are suspended from brackets (28) and in the event of failure of a suspension means are supported on the underlying brackets (28).

3. A steam generator as claimed in Claim 1 having the following characteristics :
a) a plurality of distributing pipes (8) are connected one above another at the lower end (7) of the feed water pipe (6) ;
b) these distributing pipes (8) are helically arranged one within the other ;
c) the other ends of these distributing pipes (8) open into peripherally-spaced subsidiary distributors (9), for the helical pipe groups (5) which are distributed.

4. A steam generator as claimed in Claim 3, comprising a plurality of peripherally-spaced cylindrical subsidiary distributors (9), with outwardly-directed tube plates for the helical tubes and inwardly-directed, rounded plates and which exhibits the following characteristics :
a) between the rounded plates of the subsidiary distributors (9), there is arranged a supporting structure (13) ;
b) this supporting structure (13) is spaced at only small intervals from the rounded plates of the subsidiary distributors (9).

5. A steam generator as claimed in Claim 3 which exhibits the following characteristics :
a) the lower end (7) of the feed water down pipe (6) is surrounded by a double pipe (12) which is spaced from the pipe (6) by a small gap and is sealed at ist lower end ;
b) this double pipe (12) is secured to the inner wall of the central pipe (4).

6. A steam generator as claimed in Claim 1, wherein the helical tubes (5) open into tube plates of collectors (27), which exhibits the following characteristics :
a) the collectors (27) are arranged radially symmetrically relative to the adjoining collecting pipeline ;
b) the tube plates (25) are parts of spherical surfaces.

7. A steam generator as claimed in Claim 1 which exhibits the following characteristic :
the central pipe (4) rests at its lower end in a centering means (14) at the base of the container (1) in vertically sliding manner.

8. A steam generator as claimed in Claim 4 and which exhibits the following characteristics :
a) each subsidiary distributor (9) is provided with a discharge pipe (30) ;
b) the discharge pipes are individually or collectively (31) led upwards in the central pipe (4).

## Revendications

1. Générateur de vapeur à serpentin chauffé par du métal liquide comprenant un tube (4) central fermé à l'extrémité inférieure et disposé dans une calandre (1) qui contient un ou plusieurs tubes (6) de descente d'eau d'alimentation, le faisceau (5) tubulaire en serpentin étant entouré d'une enveloppe interposée entre la calandre (1) et le tube (4) central, caractérisé en ce que plusieurs faisceaux (5) tubulaires en serpentin sont superposés en ménageant des espaces (16) horizontaux intermédiaires dans lesquels les tubes (11) sont rectilignes et que l'enveloppe (17) contient d'autres faisceaux (21) tubulaires à tubes (22) de resurchauffeur.

2. Générateur de vapeur suivant la revendication 1 comprenant des consoles (28) interposées entre les faisceaux (5) tubulaires dans les espaces intermédiaires, caractérisé en ce que les faisceaux (5) tubulaires en serpentin sont suspendus aux consoles (28) et s'appuient sur les consoles (28) sous-jacentes si la suspension vient à manquer.

3. Générateur de vapeur suivant la revendication 1 ayant les caractéristiques suivantes :
a) plusieurs conduits (8) tubulaires formant répartiteur sont raccordés l'un au-dessus de l'autre à l'extrémité (7) inférieure du tube (6) de descente d'eau d'alimentation,
b) ces conduits (8) tubulaires formant répartiteur s'imbriquent en hélice l'un dans l'autre,
c) les autres extrémités de ces conduits (8) tubulaires formant répartiteur débouchent dans des répartiteurs (9) inférieurs, répartis sur le pourtour, pour le faisceau (5) tubulaire en serpentin.

4. Générateur de vapeur suivant la revendication 3, comprenant plusieurs répartiteurs (9) inférieurs, cylindriques, répartis sur le pourtour, ayant des plaques tubulaires tournées vers l'extérieur pour les serpentins et des fonds arrondis tournés vers l'intérieur et ayant les caractéristiques suivantes :
a) un piètement (13) est interposé entre les fonds arrondis des répartiteurs (9) inférieurs,
b) le piètement (13) n'est qu'à de faibles distances des fonds arrondis des répartiteurs (9) inférieurs.

5. Générateur de vapeur suivant la revendication 3, ayant les caractéristiques suivantes :
a) l'extrémité (7) inférieure du tube (6) de descente à eau d'alimentation est entourée à peu de distance d'un tube (12) jumelé fermé à l'extrémité inférieure,
b) ce tube (12) jumelé est fixé à la face intérieure du tube (4) central.

6. Générateur de vapeur suivant la revendication 1, dans lequel les serpentins (5) débouchent dans des plaques tubulaires de collecteurs (27), ayant les caractéristiques suivantes :
a) les collecteurs (27) sont de révolution par rapport au conduit (23, 24) collecteur attenant,
b) les plaques (25) tubulaires sont des parties de surfaces sphériques.

7. Générateur de vapeur suivant la revendication 1, ayant les caractéristiques suivantes :
l'extrémité inférieure du tube (4) central repose, avec glissement suivant la verticale, dans une pièce (14) de centrage au fond de la calandre (1).

8. Générateur de vapeur suivant la revendication 4, ayant les caractéristiques suivantes :
a) chaque répartiteur (9) inférieur est muni d'un conduit (30) d'évacuation,
b) les conduits d'évacuation sont guidés vers le haut, séparément ou en combinaison (31) dans le tube (4) central.
